# FASCICULE DE BREVET EUROPEEN

(11) **EP 1 067 089 B1**
(45) Date de publication et mention de la délivrance du brevet: **18.12.2002**
(21) Numéro de dépôt: 00401901.4
(22) Date de dépôt: 03.07.2000
(51) Int. Cl.: B67D 5/02, B65B 55/02

(54) **Procédé de transfert de produits aseptiques entre deux enceintes et conteneur de transport pour la mise en oeuvre de ce procédé**
Verfahren zum Umfüllen von aseptischen Produkten zwischen zwei Behältnissen und Transportbehälter zur Ausführung des Verfahrens
Method for transferring aseptic products between two enclosures and transport container for implementing the method

(30) Priorité: 07.07.1999 FR 9908781
(43) Date de publication de la demande: 10.01.2001
(73) Titulaire: La Calhene, 78142 Vélizy Cedex (FR)
(72) Inventeur: Brossard, Jean-Pierre, 78400 Chatou (FR); Fontcuberta, Philippe, 41100 Vendome (FR)
(74) Mandataire: Poulin, Gérard

(56) Documents cités:
- EP-A- 0 101 642
- EP-A- 0 685 398
- US-A- 4 840 017
- US-A- 5 858 016

## Description

### Domaine technique

L'invention concerne un procédé de transfert de produits aseptiques entre deux enceintes telles qu'une enceinte de production et une enceinte d'utilisation de ces produits.

L'expression "produits aseptiques" désigne ici, comme dans l'ensemble du texte, tout type de produits stériles ou possédant une qualité microbiologique que l'on ne veut pas dégrader par une contamination externe, quel que soit leur état (liquide, gazeux, solide, en poudre, etc.) et quelle que soit leur nature (produits alimentaires, pharmaceutiques, cosmétiques, composants d'emballage, etc.).

L'invention concerne également un conteneur de transport de produits aseptiques, conçu pour mettre en oeuvre un tel procédé de transfert.

### Etat de la technique

Dans un certain nombre d'industries, telles que les industries alimentaire, pharmaceutique, cosmétique, etc., les lieux de production et de consommation des produits sont situés sur des sites distincts, parfois très éloignés les uns des autres.

Ainsi et uniquement à titre d'exemple, les lieux de production et de consommation des jus de fruits se trouvent fréquemment sur des continents différents. La technique utilisée habituellement pour de tels produits consiste à pasteuriser ces produits sur leurs lieux de production, à les conditionner dans des conteneurs de transport de grandes dimensions, puis à les amener jusqu'à leurs lieux de consommation afin de les reconditionner dans des emballages de petite taille adaptés à la vente. Compte tenu des conditions précaires dans lesquelles s'effectuent les transferts des produits aussi bien sur le lieu de production que sur le lieu de consommation, on est généralement appelé à effectuer une deuxième pasteurisation de ces produits avant de les reconditionner. Cela se traduit par une perte de goût et, par conséquent, de qualité pour le produit finalement mis en vente.

Pour effectuer le transport des produits entre le lieu de production et le lieu de consommation, on utilise le plus souvent des conteneurs munis d'une interface unique servant à la fois au remplissage et à la vidange. Toutefois, certains conteneurs sont dotés de deux accès distincts affectés respectivement au remplissage et à la vidange.

Le plus souvent, les conteneurs de transport présentent des parois souples et ils sont placés dans des caisses rigides lors de leur remplissage et de leur transport. Il existe également certains conteneurs dont les parois semi-rigides présentent une résistance mécanique suffisante pour qu'ils n'aient pas besoin d'être placés dans des caisses.

Dans le cas des conteneurs de transport équipés d'une interface unique servant à la fois au remplissage et à la vidange, certaines solutions ont été proposées afin de préserver la qualité microbiologique des produits transportés, lors des transferts effectués sur les lieux de production et d'utilisation de ces produits.

Une première solution, proposée par la société TETRA PAK (Marque déposée) sous la dénomination "Tetra StarAsept" (Marque déposée), consiste à équiper un conteneur en forme de poche souple d'un manchon rigide délimitant une ouverture d'accès. Le manchon rigide est lié à une paroi du conteneur et normalement obturé par un bouchon porté par la paroi en vis-à-vis de ce même conteneur. Pour effectuer le remplissage, le manchon est accosté sur une ouverture pratiquée dans une enceinte de production et initialement obturée par un bouchon. Le volume intermédiaire entre les deux bouchons est stérilisé par un flux de vapeur. On ouvre alors les deux bouchons de façon à remplir le conteneur. Une nouvelle stérilisation à la vapeur de la partie supérieure du conteneur est effectuée ensuite, avant la fermeture de celui-ci.

Après le transport du conteneur jusqu'au lieu d'utilisation du produit, des opérations analogues permettent de vidanger le produit dans une enceinte d'utilisation adaptée.

Dans un tel dispositif, tel qu'illustré par le document EP-A-0 685 398, l'étanchéité entre le bouchon du conteneur et le manchon est obtenue par un joint d'étanchéité torique. La décontamination de ce joint lors de la stérilisation est aléatoire. Ce phénomène est accentué par un risque d'encrassement du joint par le produit transféré (par exemple, la pulpe d'un jus de fruit), pouvant même conduire à une perte d'étanchéité. Etant donné que le produit à transférer passe deux fois par cette zone dans laquelle la décontamination est douteuse, il n'est pas possible de garantir une absence de dégradation du produit entre le lieu de production et le lieu d'utilisation.

La société ASTEPO propose une installation de remplissage aseptique utilisant un principe voisin du dispositif proposé par la société TETRA PAK. Cette installation présente les mêmes inconvénients que la précédente.

### Exposé de l'invention

L'invention a précisément pour objet un procédé de transfert de produits aseptiques entre deux enceintes, dont la conception originale lui permet d'éviter pratiquement toute dégradation de la qualité microbiologique des produits, en utilisant un conteneur de transport particulièrement simple et peu coûteux, à usage unique.

Conformément à l'invention ce résultat est obtenu au moyen d'un procédé de transfert de produits aseptiques entre une première enceinte et une deuxième enceinte, toutes deux équipées d'une porte normalement fermée, selon lequel on effectue un premier transfert des produits de la première enceinte dans un conteneur stérile, par une interface de remplissage de celui-ci, munie d'un obturateur, on transporte le conteneur jusqu'à la deuxième enceinte, et on effectue un deuxième transfert des produits du conteneur dans la deuxième enceinte, par une interface de vidange du conteneur, munie d'un obturateur, procédé caractérisé en ce que, avant d'effectuer chacun des premier et deuxième transferts :
- on raccorde l'interface et l'enceinte correspondantes, de façon étanche ;
- on stérilise un volume clos délimité entre la porte et l'obturateur correspondants ;
- on ouvre la porte et l'obturateur correspondants ;
- on raccorde sur l'enceinte correspondante un flexible initialement fermé, interne au conteneur et relié à celui-ci de façon étanche autour de l'obturateur correspondant ; et
- on ouvre ledit flexible ;
et caractérisé en ce que, après avoir effectué le premier transfert, on referme le flexible associé à l'interface de remplissage.

Ici comme dans l'ensemble du texte, le terme "flexible" doit être pris dans son sens le plus large, comme désignant tout tuyau, conduit, manchon, etc., souple ou articulé, susceptible d'être replié à l'intérieur du conteneur lors de son transport et d'être déployé dans l'enceinte pour permettre le passage des produits à transférer, sans qu'ils soient en contact avec la zone de raccordement étanche du conteneur et de l'enceinte.

Grâce à la présence de deux interfaces d'accès sur le conteneur de transport, sa vidange est effectuée par une interface différente de celle qui a servi à son remplissage. Par ailleurs, du fait que chacune des interfaces comporte un flexible par lequel les produits sont transférés, ces produits ne sont jamais en contact avec les parois décontaminées lors de la stérilisation du volume clos. Grâce à ces caractéristiques combinées, toute dégradation, par une contamination externe, de la qualité microbiologique des produits transférés devient pratiquement impossible. Dans le cas de produits alimentaires, une nouvelle pasteurisation sur le lieu d'utilisation n'est donc plus nécessaire, ce qui conduit à une amélioration sensible de la qualité gustative de ces produits. De plus, dans le cas de transfert de composants aseptiques, on évite une nouvelle décontamination qui est généralement difficile et coûteuse.

Dans un mode de réalisation préféré de l'invention, on équipe extérieurement chacune des enceintes d'un sas pourvu de moyens de stérilisation et normalement séparé de l'intérieur de l'enceinte par la porte correspondante, et on raccorde l'interface correspondante du conteneur sur ce sas, pour délimiter le volume clos à l'intérieur de celui-ci.

Dans ce cas, on stérilise avantageusement le volume clos en mettant en oeuvre des moyens de stérilisation en lumière pulsée, placés autour d'un tube transparent délimitant ce volume clos.

Afin d'améliorer l'efficacité de la stérilisation, on utilise alors, de préférence, des obturateurs dont la face tournée vers l'extérieur du conteneur est réfléchissante.

Dans le mode de réalisation préféré de l'invention, on raccorde avantageusement chaque sas sur l'enceinte correspondante par l'intermédiaire d'un dispositif de transfert étanche muni d'une double porte matérialisant la porte correspondante.

Par ailleurs, on utilise de préférence des obturateurs déchirables, que l'on découpe depuis l'intérieur de l'enceinte correspondante, après avoir ouvert la porte de cette enceinte.

L'invention a également pour objet un conteneur de transport de produits aseptiques entre une première enceinte et une deuxième enceinte, ce conteneur comprenant une interface de remplissage et une interface de vidange, comportant toutes deux une ouverture normalement fermée par un obturateur, caractérisé en ce que chacune des interfaces de remplissage et de vidange comprend de plus un flexible initialement fermé, raccordé de façon étanche sur l'ouverture correspondante, à l'intérieur du conteneur, le flexible de l'interface de remplissage étant apte à être refermé après ouverture.

Avantageusement, le flexible de l'interface de remplissage est muni d'un moyen formant vanne, permettant de le refermer après son ouverture.

Dans le mode de réalisation préféré de l'invention, le conteneur comprend une paroi souple dans laquelle sont intégrées l'interface de remplissage et l'interface de vidange.

Chacune des interfaces peut alors être délimitée soit par une partie élastique de la paroi, soit par une partie semi-rigide de la paroi.

### Brève description des dessins

On décrira à présent, à titre d'exemple non limitatif, un mode de réalisation préféré de l'invention, en se référant aux dessins annexés, dans lesquels :
- la figure 1 est une vue en perspective, représentant schématiquement un conteneur de transport conforme à l'invention, avec arrachement partiel, ainsi que la partie attenante, en coupe, d'une enceinte de production sur laquelle peut être raccordée l'interface de remplissage du conteneur ; et
- les figures 2A à 2D sont des vues en coupe schématiques illustrant différentes étapes de mise en oeuvre du procédé de transfert selon l'invention, utilisant le conteneur de la figure 1.

### Description détaillée d'un mode de réalisation préféré de l'invention

Sur la figure 1, la référence 10 désigne de façon générale un conteneur de transport stérile conforme à l'invention. Les dimensions et la forme de ce conteneur 10 peuvent être quelconques et dépendent essentiellement de l'application envisagée, notamment de la nature des produits aseptiques que l'on désire transférer. La forme cubique illustrée sur la figure 1 n'est donc donnée qu'à titre d'exemple et ne doit pas être considérée comme limitant la portée de l'invention.

Le conteneur 10 comprend une paroi étanche 12, délimitant intérieurement un volume clos 14. La nature et les caractéristiques du matériau constituant la paroi 12 peuvent être quelconques. Dans le mode de réalisation illustré sur la figure 1, la paroi 12 est une paroi souple. Dans ce cas, le conteneur 10 doit être placé à l'intérieur d'une caisse rigide (non représentée) lors de son remplissage et de son transport.

Conformément à l'invention, le conteneur 10 est équipé de deux orifices d'accès constitués par une interface de remplissage 16 et une interface de vidange 18. L'interface de remplissage 16 est, de préférence, placée sur une face supérieure de la paroi 12 du conteneur 10. L'interface de vidange 16 peut être placée dans le bas d'une face latérale de la paroi 12, comme on l'a illustré sur la figure 1, ou sur la face supérieure de cette paroi, à côté de l'interface de remplissage 16. Dans le premier cas, la vidange du conteneur s'effectue par gravité, alors que le second cas concerne un conteneur dont la vidange est faite par pompage (cas d'un produit liquide ou en poudre).

Pour l'essentiel, les interfaces de remplissage 16 et de vidange 18 présentent des caractéristiques identiques. Par conséquent, sauf indication contraire, la description qui va en être faite s'applique indifféremment à l'une ou l'autre de ces interfaces.

Ainsi, chacune des interfaces 16 et 18 comprend une ouverture 20, généralement de forme circulaire, délimitée par une partie 22, élastique ou semi-rigide, de la paroi 12 du conteneur. L'ouverture 20 est normalement fermée par un obturateur 24 réalisé en un matériau susceptible d'être déchiré ou découpé, comme on le verra ultérieurement. Lorsque les obturateurs 24 sont intacts, ils ferment les ouvertures 20 de manière étanche.

Dans le mode de réalisation utilisant la décontamination par la lumière pulsée, chacun des obturateurs 24 est revêtu d'un matériau réfléchissant, sur sa face tournée vers l'extérieur du conteneur 10.

Chacune des interfaces 16 et 18 comprend également, à l'intérieur du conteneur 10, un flexible 26. Ce flexible 26 est relié de façon étanche, par une manchette 28, à la partie 22 de la paroi souple du conteneur, délimitant l'ouverture 20. Dans sa partie située entre la manchette 28 et l'obturateur 24, le flexible 26 comprend des moyens d'obturation 30, 30' fermés lorsque le conteneur 10 n'a pas encore été utilisé, ainsi qu'une partie éventuellement extensible 32.

Il est à noter que les moyens d'obturation 30 qui équipent le flexible 26 de l'interface de remplissage 16 doivent impérativement être refermés après leur ouverture. Par conséquent, ces moyens d'obturation sont avantageusement constitués par des moyens formant vanne telles qu'une vanne intégrée dans le flexible ou une pince susceptible d'être placée sur une partie souple du flexible, pour en assurer la fermeture par déformation élastique ou par soudage.

En revanche, les moyens de fermeture 30' qui équipent l'interface de vidange 18 n'ont pas besoin d'être refermés après leur ouverture. Ils peuvent donc être constitués de la même manière que les moyens d'obturation 30 de l'interface de remplissage 16, ou simplement par une extrémité initialement fermée du flexible, apte à être découpée ou perforée.

L'ensemble constitué ici par le flexible 26 et par la manchette 28 peut prendre des formes très différentes de celles qui sont illustrées sur la figure 1, selon le type de produits que l'on désire transférer. Ainsi, le flexible de petit diamètre illustré sur la figure 1, adapté au transfert de produits fluides, sera remplacé par un flexible de plus grand diamètre dans le cas où les produits à transférer sont des produits solides tels que des composants d'emballage. Dans ce cas, le manchon 28 peut même être supprimé et le flexible 26 raccordé directement sur la partie 22 de la paroi 12.

Sur la figure 1, on a également représenté une partie d'une première enceinte 34, constituée par exemple par une enceinte de production du produit à transférer, sur laquelle le conteneur 10 peut être raccordé par son interface de remplissage 16.

Dans cette partie de l'enceinte 34, sa paroi étanche 36 présente une ouverture circulaire 38 délimitée par une bride 40. L'ouverture 38 est normalement obturée de façon étanche par une porte 42, de façon à préserver le confinement du volume clos 43 délimité à l'intérieur de l'enceinte 34.

Dans le mode de réalisation préféré de l'invention illustré sur les figures, un sas de stérilisation 44 est monté sur l'orifice d'accès ainsi formé sur l'enceinte 34, à l'extérieur de celle-ci.

Plus précisément, le sas 44 comprend à l'une de ses extrémités une bride 46 qui délimite intérieurement une ouverture circulaire 48, normalement fermée de façon étanche par une porte 50. L'extrémité opposée du sas 44 est ouverte et dimensionnée de telle sorte que la partie 22 de l'interface de remplissage 16 du conteneur 10 peut venir s'y raccorder de façon étanche. Cela peut être obtenu soit par une déformation élastique de la partie 22, lorsqu'elle est élastique, soit par un emboîtement de cette partie sur ou dans l'extrémité correspondante du sas 44, lorsqu'elle est semi-rigide.

Dans le mode de réalisation préféré de l'invention illustré sur la figure 1, les brides 40 et 46 ainsi que les portes 40 et 52 forment un dispositif de transfert étanche à double porte bien connu des spécialistes de la technique. Dans un tel dispositif, le raccordement de la bride 46 sur la bride 40 et le raccordement de la porte 50 sur la porte 42, s'effectuent simultanément par des systèmes à baïonnette. Les portes 42 et 50 forment alors une double porte, susceptible d'être ouverte depuis l'intérieur de l'enceinte 34. Ce dispositif de raccordement se caractérise également par l'utilisation de joints annulaires 45, 47 de section triangulaire, qui préservent efficacement de la contamination les surfaces des ouvertures 38 et 48.

Le sas 44 est délimité intérieurement par un tube transparent 52, autour duquel sont régulièrement réparties des lampes 54, matérialisant des moyens de stérilisation en lumière pulsée. Ces lampes 54 sont entourées par un carter de protection 56.

L'ensemble qui vient d'être décrit constitue une interface 57, par laquelle des produits élaborés ou stockés dans l'enceinte 34 peuvent être transférés à l'intérieur du conteneur 10, par son interface de remplissage 16, sans risque de contamination de ces produits.

Comme on le verra par la suite, le procédé de transfert selon l'invention met également en oeuvre une deuxième enceinte 58 (figures 2C et 2D) dite "enceinte d'utilisation". Cette deuxième enceinte 58 est équipée d'une interface 59 sur laquelle l'interface de vidange 18 du conteneur 10 peut être raccordée, pour assurer le transfert des produits dans l'enceinte d'utilisation. L'interface 59 équipant cette dernière enceinte 58 est, de préférence, identique ou semblable à l'interface 57 qui équipe l'enceinte de production 34. Par conséquent, il n'en sera pas fait de description détaillée et les éléments comparables des deux interfaces 57 et 59 seront désignés ultérieurement par les mêmes chiffres de référence.,

On décrira à présent, en se référant aux figures 2A à 2D, le procédé de transfert selon l'invention mettant en oeuvre le conteneur 10 de la figure 1, appliqué au transfert de produits liquides tels que des jus de fruits.

Lorsqu'on désire assurer un tel transfert entre une première enceinte 34 (figure 2A) et une deuxième enceinte 58 (figure 2C) qui peuvent être très éloignées l'une de l'autre et, par exemple, situées sur des continents différents, on stérilise un ou plusieurs conteneurs 10 dans leur état d'origine, c'est-à-dire vannes fermées et obturateurs clos, protégés par un emballage étanche. Cette stérilisation peut notamment être faite par irradiation gamma, selon des techniques connues.

Par ailleurs, un sas de stérilisation 44 est raccordé sur l'enceinte de production 34 (figure 2A) et un sas de stérilisation identique 44 est raccordé sur l'enceinte d'utilisation 58 (figure 2C) comme on l'a décrit précédemment en référence à la figure 1. On stérilise ensuite le volume intérieur 43 de l'enceinte de production 34 ainsi que le volume intérieur 61 de l'enceinte d'utilisation 58 et les composants internes à ces deux volumes. Il va de soi que les opérations concernant l'enceinte de production et l'enceinte d'utilisation sont réalisées de façon totalement dissociées, notamment lorsque la distance séparant ces enceintes est très importante.

Lorsqu'on désire effectuer un transfert de produits aseptiques entre les enceintes 34 et 58, l'emballage de protection du ou des conteneurs 10 est ouvert et l'interface de remplissage 16 de l'un de ces conteneurs est raccordée de façon étanche sur l'extrémité ouverte du sas 44 équipant la première enceinte 34 (figure 2A). Si la tenue mécanique de la paroi 12 du conteneur 10 le nécessite, celui-ci est placé dans une caisse 60.

On stérilise ensuite le volume clos 62 alors défini à l'intérieur du sas 44, entre l'obturateur 24 de l'interface de remplissage 16 et la double porte 42, 50 séparant le sas 44 du volume clos 43. A cet effet, on met en oeuvre les moyens de stérilisation matérialisés par les lampes 54 qui équipent le sas 44. La surface extérieure réfléchissante de l'opercule 24 améliore la qualité de stérilisation du volume clos 62.

Lorsque le volume clos 62 est stérilisé, on ouvre la double porte matérialisée par les portes 42 et 50, depuis l'intérieur de l'enceinte de production 34. On utilise à cet effet les moyens de manipulation 64 qui équipent cette enceinte.

Ensuite, l'opérateur ouvre l'obturateur 24, par déchirement ou par découpe, depuis l'intérieur de l'enceinte de production 34.

Comme l'illustre la figure 2B, on procède alors au raccordement de l'extrémité du flexible 26 sur un système tel qu'un tube 66, placé à l'intérieur de la première enceinte 34 et apte à délivrer le produit à transférer. Ce raccordement est également effectué depuis l'intérieur de l'enceinte, en utilisant les moyens de manipulation 64 qui l'équipent. Pour effectuer ce raccordement, on allonge la partie extensible 32 du flexible 26.

Lorsque le raccordement est effectué, l'opérateur ouvre les moyens de fermeture 30 qui équipent le flexible 26, de façon à introduire le produit à transférer, tel qu'un liquide L, dans le conteneur 10.

Lorsque ce premier transfert est terminé, l'opérateur referme les moyens d'obturation 30, puis déconnecte le flexible 26 du tube 66 de délivrance du produit.

La double porte matérialisée par les portes 42 et 50 est ensuite remise en place et la partie 22 de l'interface 16 du conteneur 10 est déconnectée de l'extrémité ouverte du sas 44. Le transport du conteneur 10 jusqu'au lieu d'utilisation du liquide L peut alors être effectué, par exemple dans la caisse 60.

Comme l'illustrent schématiquement les figures 2C et 2D, on procède ensuite au raccordement de l'interface de vidange 18 du conteneur 10 sur l'extrémité ouverte du sas 44 qui équipe la deuxième enceinte 58, puis au transfert du liquide L dans cette enceinte, par des opérations comparables à celles qui ont été décrites précédemment en se référant aux figures 2A et 2B.

Plus précisément, la partie 22 de l'interface de vidange 18 est connectée de façon étanche à l'extrémité ouverte du sas 44 qui équipe la deuxième enceinte d'utilisation 58. On stérilise alors le volume clos 62 délimité à l'intérieur du sas 44, entre l'obturateur 24 de l'interface de vidange 18 et la double porte 42, 50 séparant le sas de la deuxième enceinte 58. A cet effet, on met en oeuvre les lampes 54 formant les moyens de stérilisation qui équipent le sas 44.

L'opérateur ouvre ensuite, depuis l'intérieur de l'enceinte 58, la double porte matérialisée par les portes 42 et 50. Il ouvre également, par déchirement ou par découpe depuis l'intérieur de l'enceinte 58, l'obturateur 24 de l'interface de vidange 18.

L'opération suivante (figure 2D) consiste à raccorder de façon étanche l'extrémité du flexible 26 équipant l'interface de vidange 18 à un système d'utilisation interne à l'enceinte 58, tel qu'un système apte à délivrer du liquide L à des emballages de distribution 70 placés dans l'enceinte 58.

Après ouverture des moyens d'obturation 30' équipant le flexible 26 de l'interface de vidange 18, on vidange le conteneur 10, à la demande, dans les emballages 70.

Lorsque la vidange du conteneur 10 est terminée, le flexible 26 est déconnecté du système d'utilisation interne à l'enceinte 58 et la double porte matérialisée par les portes 42 et 50 est remise en place pour fermer l'enceinte 58. La partie 22 de l'interface de vidange 18 est ensuite déconnectée de l'extrémité ouverte du sas 44 et le conteneur 10 est mis au rebut.

La description qui précède montre que le procédé de transfert conforme à l'invention, ainsi que le conteneur de transport permettant de mettre en oeuvre ce procédé, assurent le transfert de produits initialement aseptiques entre deux enceintes, sans que la qualité microbiologique de ce produit ne soit dégradée par une contamination externe. Cette propriété est indépendante de la distance qui sépare les enceintes. Dans le cas de produits alimentaires tels que des jus de fruits, cela permet notamment d'éviter une seconde pasteurisation de ces produits sur leurs lieux d'utilisation, ce qui améliore sensiblement leur qualité gustative lorsqu'ils parviennent chez le consommateur.

Ces avantages sont obtenus notamment par le fait que l'interface de vidange du conteneur est distincte de son interface de remplissage et par le fait que le produit est transféré, aussi bien lors du remplissage que lors de la vidange, sans être jamais au contact direct de parois susceptibles d'être contaminées par l'atmosphère extérieure.

Bien entendu, l'invention n'est pas limitée au mode de réalisation qui vient d'être décrit à titre d'exemple. En particulier, la nature des produits transférés peut être quelconque et détermine la forme et les dimensions du conteneur. Par ailleurs, si la technique de stérilisation en lumière pulsée est particulièrement avantageuse, d'autres moyens de stérilisation des volumes clos emprisonnés entre les obturateurs du conteneur et les portes des enceintes peuvent être utilisés. Parmi ces autres procédés, on citera notamment les techniques de stérilisation ou de décontamination chimique, par flux de vapeur, par plasma, etc..

## Revendications

1. Procédé de transfert de produits aseptiques (L) entre une première enceinte (34) et une deuxième enceinte (58), toutes deux équipées d'une porte (42,50) normalement fermée, selon lequel on effectue un premier transfert des produits de la première enceinte (34) dans un conteneur stérile (10), par une interface de remplissage (16) de celui-ci, munie d'un obturateur (24), on transporte le conteneur (10) jusqu'à la deuxième enceinte (58), et on effectue un deuxième transfert des produits du conteneur (10) dans la deuxième enceinte (58), par une interface de vidange (18) du conteneur, munie d'un obturateur (24), procédé **caractérisé en ce que**, avant d'effectuer chacun des premier et deuxième transferts :
- on raccorde l'interface (16,18) et l'enceinte (34,58) correspondantes, de façon étanche ;
- on stérilise un volume clos (62) délimité entre la porte (42,50) et l'obturateur (24) correspondants ;
- on ouvre la porte (42,50) et l'obturateur (24) correspondants ;
- on raccorde sur l'enceinte (34,58) correspondante un flexible (26) initialement fermé, interne au conteneur (10) et relié à celui-ci de façon étanche autour de l'obturateur (24) correspondant ; et
- on ouvre ledit flexible (26) ;
et **caractérisé en ce que**, après avoir effectué le premier transfert, on referme le flexible (26) associé à l'interface de remplissage (16).

2. Procédé selon la revendication 1, dans lequel on équipe extérieurement chacune des enceintes (34,58) d'un sas (44) pourvu de moyens de stérilisation (54) et normalement séparé de l'intérieur de l'enceinte par ladite porte (42,50), et on raccorde l'interface (16,18) correspondante du conteneur (10) sur ledit sas, pour délimiter ledit volume clos (62) à l'intérieur de celui-ci.

3. Procédé selon la revendication 2, dans lequel on stérilise le volume clos (62) en mettant en oeuvre des moyens de stérilisation (54) en lumière pulsée, placés autour d'un tube transparent (52) délimitant ledit volume clos.

4. Procédé selon la revendication 3, dans lequel on utilise des obturateurs (24) dont la face tournée vers l'extérieur du conteneur (10) est réfléchissante.

5. Procédé selon l'une quelconque des revendications 2 à 4, dans lequel on raccorde chaque sas (44) sur l'enceinte (34,58) correspondante par l'intermédiaire d'un dispositif de transfert étanche muni d'une double porte formant ladite porte (42,50).

6. Procédé selon l'une quelconque des revendications précédentes, dans lequel on utilise des obturateurs (24) déchirables, que l'on découpe depuis l'intérieur de l'enceinte (34,58) correspondante, après avoir ouvert la porte (42,50) de cette enceinte.

7. Conteneur de transport de produits aseptiques entre une première enceinte (34) et une deuxième enceinte (58), ce conteneur (10) comprenant une interface de remplissage (16) et une interface de vidange (18), comportant toutes deux une ouverture (20) normalement fermée par un obturateur (24), **caractérisé en ce que** chacune des interfaces de remplissage (16) et de vidange (18) comprend de plus un flexible (26) initialement fermé, raccordé de façon étanche sur l'ouverture (20) correspondante, à l'intérieur du conteneur, le flexible (26) de l'interface de remplissage (16) étant apte à être refermé après ouverture.

8. Conteneur selon la revendication 7, dans lequel chaque obturateur (24) est déchirable.

9. Conteneur selon l'une quelconque des revendications 7 et 8, dans lequel chaque obturateur (24) comprend une face réfléchissante tournée vers l'extérieur du conteneur.

10. Conteneur selon l'une quelconque des revendications 7 à 9, dans lequel le flexible (26) de l'interface de remplissage (16) est muni d'un moyen formant vanne (30).

11. Conteneur selon l'une quelconque des revendications 7 à 10, comprenant une paroi souple (12) dans laquelle sont intégrées l'interface de remplissage (16) et l'interface de vidange (18).

12. Conteneur selon la revendication 11, dans lequel l'ouverture (20) de chaque interface est délimitée par une partie élastique (22) de la paroi (12).

13. Conteneur selon la revendication 11, dans lequel l'ouverture (20) de chaque interface est délimitée par une partie semi-rigide (22) de la paroi (12).

## Claims

1. Process for the transfer of aseptic products (L) between a first enclosure (34) and a second enclosure (58), both equipped with a normally closed door (42, 50), according to which a first transfer of products takes place from the first enclosure (34) into a sterile container (10) by a filling interface (16) thereof and equipped with a seal (24), the container (10) is transported to the second enclosure (58) and a second transfer of products takes place from the container (10) into the second enclosure (58) by a container emptying interface (18) equipped with a seal (24),
**characterized in that**, prior to carrying out each of the first and second transfers:
- a tight connection takes place of the corresponding interface (16, 18) and enclosure (34, 58),
- a closed volume (62) defined between the corresponding door (42, 50) and seal (24) is sterilized,
- the corresponding door (42, 50) and seal (24) are opened,
- to the corresponding enclosure (34, 58) is connected an initially closed flexible hose (26), which is within the container (10) and connected tightly thereto about the corresponding seal (24) and
- said flexible hose (26) is opened,
and **characterized in that** after carrying out the first transfer the flexible hose (26) associated with the filling interface (16) is closed again.

2. Process according to claim 1, wherein each of the enclosures (34, 58) is externally equipped with a lock (44) provided with sterilization means (54) and normally separated from the interior of the enclosure by said door (42, 50) and the corresponding container interface (16, 18) is connected to said lock in order to define said closed volume (62) within the same.

3. Process according to claim 2, wherein the closed volume (62) is sterilized by using intermittent light sterilization means (54) placed around a transparent tube (52) defining said closed volume.

4. Process according to claim 3, wherein use is made of seals (24), whose face turned towards the outside of the container (10) is reflecting.

5. Process according to any one of the claims 2 to 4, wherein each lock (44) is connected to the corresponding enclosure (34, 58) by means of a tight transfer device equipped with a double door forming the said door (42, 50).

6. Process according to any one of the preceding claims, wherein use is made of tearable seals (24), which are cut from the interior of the corresponding enclosure (34, 58), after opening its door (42, 50).

7. Container for transporting aseptic products between a first enclosure (34) and a second enclosure (58), said container (10) comprising a filling interface (16) and an emptying interface (18), both having an opening normally closed by a seal (24), **characterized in that** each of the filling and emptying interfaces (16, 18) also comprises an initially closed flexible hose (26) tightly connected to the corresponding opening (20) within the container, the filling interface (16) flexible hose (26) being reclosable after opening.

8. Container according to claim 7, wherein each seal (24) is tearable.

9. Container according to either of the claims 7 and 8, wherein each seal (24) comprises a reflecting face turned towards the outside of the container.

10. Container according to any one of the claims 7 to 9, wherein the filling interface (16) flexible hose (26) is equipped with a means (30) forming a valve.

11. Container according to any one of the claims 7 to 10, comprising a flexible wall (12) into which are integrated the filling interface (16) and emptying interface (18).

12. Container according to claim 11, wherein the opening (20) of each interface is defined by an elastic part (22) of the wall (12).

13. Container according to claim 11, wherein the opening (20) of each interface is defined by a semi-rigid part (22) of the wall (12).

## Patentansprüche

1. Verfahren zur Übertragung bzw. zum Transport von aseptischen Produkten (L) zwischen einem ersten Gehäuse (34) und einem zweiten Gehäuse (58), die beide mit einer normalerweise geschlossenen Tür (42,50) versehen sind, wobei eine erste Übertragung der Produkte von dem ersten Gehäuse (34) in einen sterilen Behälter (10) über eine Füll-Schnittstelle (16) desselben, die mit einem Verschlusselement (24) versehen ist, ausgeführt wird, der Behälter (10) zu dem zweiten Gehäuse (58) transportiert wird und eine zweite Übertragung der Produkte des Behälters (10) in das zweite Gehäuse (58) über eine mit einem Verschlusselement (24) versehene Auslaß-Schnittstelle (18) des Behälters ausgeführt wird, wobei das Verfahren **dadurch gekennzeichnet ist, daß** vor dem Ausführen jeder der ersten und zweiten Übertragungen:
- die betreffenden Schnittstellen (16 bzw. 18) und Gehäuse (34 bzw. 58) auf abdichtende Weise verbunden werden,
- ein geschlossenes Volumen 62, das zwischen der betreffenden Tür (42,50) und dem Verschlusselement (24) festgelegt ist, sterilisiert wird,
- die betreffende Tür (42,50) und das Verschlusselement (24) geöffnet werden,
- an das betreffende Gehäuse (34,58) ein anfänglich geschlossener, im Innern des Behälters (10) befindlicher und mit diesem auf abdichtende Weise um das betreffende Verschlusselement (24) herum verbundener, flexibler Schlauch (26) angeschlossen wird, und
- der flexible Schlauch (26) geöffnet wird,
ferner **dadurch gekennzeichnet, daß** nach Ausführen der ersten Übertragung der der Füll-Schnittstelle (16) zugeordnete flexible Schlauch (26) wieder geschlossen wird.

2. Verfahren nach Anspruch 1, wobei jedes der Gehäuse (34,58) außen mit einer mit Sterilisationsmitteln (54) versehenen und normalerweise vom Innern des Gehäuses durch die Tür (42,50) getrennte Schleuse ausgestattet ist und die betreffende Schnittstelle (16,18) des Behälters (10) mit der Schleuse verbunden wird, um das geschlossene Volumen (52) im Innern desselben festzulegen.

3. Verfahren nach Anspruch 2, wobei das geschlossene Volumen (62) sterilisiert wird, indem Sterilisationsmittel (54) mit gepulstem Licht, die um ein transparentes, das geschlossene Volumen festlegendes Rohr herum plaziert sind, eingesetzt werden.

4. Verfahren nach Anspruch 3, wobei Verschlusselement (24) verwendet werden, deren zur Außenseite des Behälters (10) gewandte Seite reflektierend ist.

5. Verfahren nach einem der Ansprüche 2 bis 4, wobei jede Schleuse (44) an dem betreffenden Gehäuse (34,58) über eine dichte Übertragungsvorrichtung, die mit einer die Tür (42,50) bildende Doppeltür versehen ist, angeschlossen wird.

6. Verfahren nach einem der vorangehenden Ansprüche, wobei zerreißbare Verschlusselement (24) verwendet werden, die vom Innern des betreffenden Gehäuses (34,58) aus nach Öffnen der Tür (42,50) dieses Gehäuses aufgeschnitten werden.

7. Behälter zum Transport aseptischer Produkte zwischen einem ersten Gehäuse (34) und einem zweiten Gehäuse (58), wobei dieser Behälter (10) eine Füll-Schnittstelle (16) und eine Auslaß-Schnittstelle (18) umfaßt, die beide eine Öffnung (20) aufweisen, welche normalerweise von einem Verschlusselement (24) geschlossen ist, **dadurch gekennzeichnet, daß** jede der Füll-Schnittstellen (16) und Auslaß-Schnittstellen (18) außerdem einen anfänglich geschlossenen, abdichtend mit der betreffenden Öffnung (20) im Innern des Behälters verbundenen flexiblen Schlauch (26) aufweist, und der flexible Schlauch (26) der Füll-Schnittstelle (16) nach dem Öffnen wieder geschlossen werden kann.

8. Behälter nach Anspruch 7, wobei jeder Verschlusselement (24) zerreißbar ist.

9. Behälter nach einem der Ansprüche 7 oder 8, wobei jeder Verschlusselement (24) eine zur Außenseite des Behälters gewandte reflektierende Seite aufweist.

10. Behälter nach einem der Ansprüche 7 bis 9, wobei der flexible Schlauch (26) der Füll-Schnittstelle (16) mit einem ein Ventil (30) bildenden Mittel versehen ist.

11. Behälter nach einem der Ansprüche 7 bis 10, mit einer nachgiebigen Wand (12), in der die Füll-Schnittstelle (16) und die Auslaß-Schnittstelle (18) integriert sind.

12. Behälter nach Anspruch 11, wobei die Öffnung (20) jeder Schnittstelle von einem elastischen Teil (22) der Wand (12) festgelegt ist.

13. Behälter nach Anspruch 11, wobei die Öffnung (20) jeder Schnittstelle von einem halb-starren Teil (22) der Wand (12) festgelegt ist.
